# EUROPÄISCHE PATENTSCHRIFT

(11) **EP 3 215 659 B1**
(45) Veröffentlichungstag und Bekanntmachung des Hinweises auf die Patenterteilung: **17.03.2021**
(21) Anmeldenummer: 15791038.1
(22) Anmeldetag: 21.10.2015
(51) Int. Cl.: D01H 9/00, B65H 67/06, B65H 67/04

(54) **DOFFERGREIFER MIT ZWEIGETEILTEM GEHÄUSE**
DOFFER GRIPPER HAVING A SPLIT HOUSING
GRIFFE DE LEVEUSE COMPRENANT UN BOÎTIER DIVISÉ EN DEUX

(30) Priorität: 03.11.2014 CH 16762014
(43) Veröffentlichungstag der Anmeldung: 13.09.2017
(73) Patentinhaber: Maschinenfabrik Rieter AG, 8406 Winterthur (CH)
(72) Erfinder: NÄGELI, Robert, 8451 Kleinandelfingen (CH)
(86) Internationale Anmeldenummer: PCT/IB2015/058109
(87) Internationale Veröffentlichungsnummer: WO 2016/071789

(56) Entgegenhaltungen:
- EP-A2- 2 226 572
- CN-Y- 200 992 611
- CN-Y- 201 010 733
- DE-A1- 4 128 216
- FR-A- 1 364 639
- US-A- 3 831 995

## Beschreibung

### Technisches Gebiet

Die Erfindung bezieht sich auf einen Greifer zum Greifen einer Spule oder Spulenhülse entsprechend des unabhängigen Anspruchs, eine Doffervorrichtung und ein Spinnmaschine .

### Stand der Technik

Bei einer Vielzahl von Spinnmaschinen, insbesondere bei Ringspinnmaschinen, werden bei einem Spulenwechselvorgang eine Vielzahl bereits fertig bewickelter Spulen bzw. Kopse gemeinsam an den Spinnstellen der Spinnmaschine abgenommen und durch leere Spulenhülsen ersetzt. Die Spinnmaschinen weisen hierzu eine Doffervorrichtung mit einem Dofferbalken auf, welcher beispielsweise über einen Scherenmechanismus beweglich an der Spinnmaschine angeordnet ist. An dem Dofferbalken ist wiederum eine Vielzahl von Greifern bzw. Doffergreifern angeordnet, um die Spulen bzw. die leeren Spulenhülsen gemeinsam greifen und abnehmen bzw. aufstecken zu können. Die einzelnen Greifer sind bevorzugt pneumatisch betätigbar und beinhalten ein druckluftbeaufschlagbares Klemmelement in Form einer Membran, welche über die Spule bzw. Spulenhülse gebracht wird und anschliessend die Spule bzw. Spulenhülse durch Einbringen von Druckluft greift. Zum Beaufschlagen der einzelnen Greifer mit Druckluft sind druckluftzuführende Kanäle im Dofferbalken angeordnet, von welchem die Druckluft über Zuführungen jeweils zu den einzelnen Membranen der Greifer geleitet wird.

Die CN 2 873 813 Y beschreibt einen entsprechend ausgebildeten Greifer. Der Greifer besitzt ein zylindrisches Halteelement zur Aufnahme einer Spule oder Spulenhülse. An der Innenwandung des Halteelements ist ein Klemmelement in Form einer Gummimembran angeordnet, das über eine pneumatische Einrichtung verstellbar ist. Mit der Membran ist es möglich, den Endbereich der in das Innere des Halteelements eingeführten Spule oder Spulenhülse von Aussen zu erfassen. Die Membran ist über zwei Verschlusskappen, die jeweils an der Unterseite und Oberseite des Halteelements angeordnet sind, in Richtung einer Längsachse am Halteelement fixiert. Die beiden Verschlusskappen sind dabei über eine Schnappverbindung an das Halteelement angeklippst. Zur Befestigung an einem Dofferbalken umfasst der Greifer ein Befestigungselement. Das Befestigungselement ist mit dem Halteelement fest verbunden und enthält einen Luftkanal für die Druckluftzufuhr zur Membran. Das Befestigungselement weist an seiner Oberseite einen Haken und an seiner Unterseite eine elastische Haltelasche auf. Der Greifer wird über den Haken an einer Aufnahme und über die elastische Haltelasche in einer Rastnut am Dofferbalken fixiert. Ein vom Aufbau ähnlicher Greifer ist in der EP 0 303 877 A1 dargestellt. Im Unterschied zum oben beschriebenen Greifer weist das Befestigungselement des Greifers an seiner Unterseite und an seiner Oberseite eine elastische Haltelasche auf. Über die beiden elastischen Haltelaschen ist der Greifer ausrastbar und lösbar in zwei parallelen Rastnuten am Dofferbalken anbringbar. Die Rastnuten ermöglichen, eine Mehrzahl von individuellen Greifern entlang dem Dofferbalken zu befestigen.

FR1364639, DE4128216, CN200992611 offenbaren ebenfalls Greifer einer Textilmaschine zum Greifen einer Spule oder Spulenhülse.

Fig. 1 zeigt einen zum Stand der Technik gehörenden Greifer 1. Der Greifer 1 ist aus Kunststoff hergestellt und besitzt ein zylindrisches Halteelement 2 für eine Spule oder Spulenhülse 3 (Fig.2). Das zylindrische Halteelement 2 weist eine Innenwandung 4 auf, an welcher ein pneumatisch verstellbares Klemmelement 5 in Form einer Membran aus Gummi angeordnet ist. Mit der Membran 5 ist es möglich, den Endbereich der in das Innere des Halteelements 2 eingeführten Spule oder Spulenhülse 3 von aussen zu erfassen. Die Verstellung der Membran 5 erfolgt in Richtung des Doppelpfeiles 6 über eine pneumatische Einrichtung. Die Membran 5 ist über zwei Verschlusskappen 7 bzw. Klemmen, die jeweils an der Unterseite 8 und Oberseite 9 des Halteelements 2 angeordnet sind, in Richtung einer Längsachse 10 am Halteelement 2 fixiert. Die beiden Verschlusskappen 7 sind dabei an das Halteelement 2 über eine Schnappverbindung angeklippst.

Zur Befestigung des Greifers 1 an einem in Fig.1 und Fig.2 nicht dargestellten Dofferbalken, umfasst der Greifer 1 ein Befestigungselement 11. Das Befestigungselement 11 ist mit dem Halteelement 2 fest verbunden und enthält einen Luftkanal 12 für die Druckluftzufuhr der Membran 5. Der Luftkanal 12 ist mit einer Druckluftleitung verbunden, welche sich in Längsrichtung am Dofferbalken erstreckt. Der Luftkanal 12 ist gegenüber dem Dofferbalken über ein erstes am Befestigungselement 11 angeordnetes Dichtungselement 13 abgedichtet. Das Befestigungselement 11 weist zudem ein zweites Dichtungselement 14 auf, das den Greifer 1 gegenüber einer Druckluftsignalleitung abdichtet, die sich ebenfalls in Längsrichtung am Dofferbalken erstreckt. Am Befestigungselement 11 sind zwei elastische Haltelaschen 15 angeordnet. Die elastischen Haltelaschen 15 sind mit ihrem ersten Ende 16 mit dem Befestigungselement 11 verbunden. Mit ihrem zweiten freien Ende 17 ist der Greifer 1 ausrastbar und lösbar an dem Dofferbalken anbringbar. Die Halte- bzw. Klemmwirkung der Haltelaschen 15 wird von einer unterhalb der Haltelaschen 15 im Befestigungselement 11 eingebetteten Stahlfeder 18 erhöht bzw. unterstützt.

Beim Wechseln einer Spule oder Spulenhülse 3 wird die Membran 5 über den Luftkanal 12 mit Druckluft beaufschlagt. Die Membran 5 löst sich dadurch von der Innenwandung 4 des Halteelements 2 und erfasst die Spule oder Spulenhülse 3 an ihrem äusseren Endbereich. Die Spule oder Spulenhülse 3 kann dann auf eine nicht dargestellte Transportvorrichtung bzw. Spindel überführt werden. Um die Spule oder Spulenhülse 3 im Halteelement 2 wieder freizugeben, wird die Membran 5 durch Wegnahme der Druckluft entlastet. Aufgrund der abwechselnden Belastung und Entlastung der Membran 5 im Halteelement 2, und der Reibung der Membran 5 an der Spule oder Spulenhülse 3, ist die Membran 5 nach einer bestimmten Betriebsdauer abgenutzt. Die Abnutzung zeigt sich darin, dass die Membran 5 porös ist und undichte Stellen aufweist. Als Folge ist ein sicherer Wechsel der Spule oder Spulenhülse 3 nicht mehr gewährleistet. Es ist daher notwendig, die abgenutzte Membran 5 nach einer bestimmten Betriebsdauer gegen eine neue Membran 5 auszutauschen.

Ein wesentlicher Nachteil des in Fig.1 und Fig.2 dargestellten Greifers 1 besteht darin, dass sich der Austausch einer abgenutzten Membran 5 gegen eine neue Membran 5 als sehr aufwändig gestaltet. Um eine Membran 5 auszutauschen, muss der Greifer 1 zuerst vom Bedienpersonal vom Dofferbalken entfernt werden. Hierzu werden die elastischen Haltelaschen 15 ausgeklinkt. Die abgenutzte Membran 5 kann dann durch lösen der Verschlusskappen 7 vom Halteelement 2 getrennt und gegen eine neue Membran 5 ausgetauscht werden. Die neue Membran 5 wird anschliessend durch die Verschlusskappen 7 wieder in axialer Richtung am Halteelement 2 fixiert und der Greifer 1 über die elastischen Haltelaschen 15 an den Dofferbalken angeklipst. Aufgrund des Aufbaus des Greifers 1 gestaltet sich der Austausch einer abgenutzten Membran 5 daher als sehr aufwändig, da der gesamte Greifer 1 vom Dofferbalken entfernt werden muss. Ein Austausch der Membran 5 ist dadurch mit langen Stillstandszeiten der Spinnmaschine verbunden. Zudem kommt es aufgrund der häufigen Montage und Demontage des Greifers 1 am Dofferbalken zu einer unnötigen Abnutzung der elastischen Haltelaschen 15. Als Folge ist eine ausreichende Klemmwirkung der elastischen Haltelaschen 15 am Dofferbalken nicht mehr sichergestellt.

### Darstellung der Erfindung

Die Erfindung stellt sich nunmehr die Aufgabe, diesen Nachteil des bekannten Greifers zu beseitigen.

Die Aufgabe wird erfindungsgemäss dadurch gelöst, dass das Halteelement über ein Sicherungselement am Befestigungselement gehalten ist. Über das Sicherungselement ist das Halteelement quer zu seiner Längsachse am Befestigungselement gesichert. Im Unterschied zum Greifer aus dem Stand der Technik sind das Befestigungselement und das Halteelement voneinander getrennt, d.h das Befestigungselement und das Halteelement stellen zwei getrennte Bauteile dar. Der Greifer muss dadurch zur Auswechselung des Klemmelements nicht mehr vom Dofferbalken entfernt werden. Vielmehr ist es möglich, den Greifer am Dofferbalken zu belassen und das Halteelement mit dem Klemmelement vom Befestigungselement durch Lösen des Sicherungselements zu entfernen. Das abgenutzte Klemmelement kann dann einfach gegen ein neues Klemmelement ausgetauscht werden. Die Stillstandszeit der Spinnmaschine während der Auswechselung eines Klemmelements wird dadurch gering gehalten. Zudem wird eine unnötige Abnutzung der elastischen Haltelaschen am Befestigungselement verhindert. Eine ausreichende Klemmwirkung der elastischen Haltelaschen am Dofferbalken ist damit gewährleistet.

Weiter hat es sich erfindungsgemäss als vorteilhaft erwiesen, wenn das Sicherungselement die Aussenwandung des Halteelements teilweise umschliesst bzw. teilweise an der Aussenwandung des Halteelements anliegt. Hierdurch ist sichergestellt, dass das Halteelement ausreichend am Befestigungselement gehalten bzw. positioniert ist. Das Sicherungselement stellt dabei neben dem Befestigungselement ein Teil des Gehäuses des Greifers dar. Vorteilhafterweise umschliesst das Sicherungselement zwischen 180°-270° der Aussenwandung des Halteelements.

Erfindungsgemäss ist das Sicherungselement über eine Schnappverbindung mit dem Befestigungselement verbunden. Hierdurch ist das Sicherungselement einfach vom Befestigungselement trennbar und somit das Halteelement mit dem Klemmelement schnell vom Befestigungselement entfernbar. Die Schnappverbindung ist dabei derart ausgebildet, dass das Befestigungselement Erhöhungen und das Sicherungselement Vertiefungen aufweist, welche die Erhöhungen umschliessen. Umgekehrt ist es aber auch möglich, dass das Sicherungselement Erhöhungen und das Befestigungselement Vertiefungen aufweist, welche die Erhöhungen umschliessen.

Erfindungsgemäss ist das Klemmelement über einen ersten Teilbereich seines Umfangs über das Befestigungselement und über einen zweiten Teilbereich seines Umfangs über das Sicherungselement wenigstens an einem seiner Enden in Richtung der Längsachse am Halteelement fixiert. Auch ist es vorteilhaft, wenn das Klemmelement bzw. die Membran an seinen beiden Enden, d.h am unteren und am oberen Ende des Halteelements, über einen ersten Teilbereich seines Umfangs über das Befestigungselement und über einen zweiten Teilbereich seines Umfangs über das Sicherungselement in Richtung der Längsachse des Halteelements am Halteelement fixiert ist. Im Unterschied zum Stand der Technik entfallen dadurch die beiden Verschlusskappen zur axialen Fixierung des Klemmelements am Halteelement. Um eine ausreichende axiale Fixierung des Klemmelements am Halteelement zu erreichen, hat es sich weiter als vorteilhaft erwiesen, wenn das Klemmelement über 180° des Umfangs des Klemmelements über das Befestigungselement und über 180° des Umfangs des Klemmelements über das Sicherungselement am Halteelement fixiert ist.

Zur besseren Abdichtung des Klemmelements gegenüber dem Halteelement ist es zudem von Vorteil, wenn wenigstens an einem Ende des Halteelements zwischen dem Klemmelement und dem Befestigungselement ein Dichtungsring angeordnet ist. Der Dichtungsring ist dabei entweder am unteren oder am oberen Ende des Halteelements oder am unteren und am oberen Ende des Halteelements angeordnet. Der Dichtungsring liegt mit einer ersten Stirnfläche am Befestigungselement an und drückt mit einer zweiten Stirnfläche das Klemmelement gegen das Halteelement. Auch ist es möglich, dass der Dichtungsring mit seinem Aussenumfang am Befestigungselement anliegt und mit seinem Innenumfang das Klemmelement gegen das Halteelement drückt.

Auch hat es sich als vorteilhaft erwiesen, wenn an der Innenwandung des Halteelements abgerundete Erhöhungen angeordnet sind, welche sich über eine Länge des Halteelements erstrecken. Die Länge des Halteelements stellt dabei die Abmessung des Halteelements in seiner Längsrichtung dar. Die abgerundeten Erhöhungen stellen sicher, dass das Klemmelement nicht an der Innenwandung des Halteelements anhaftet. Eine sichere Auswechselung der Spule oder Spulenhülse ist damit gewährleistet. Vorteilhafterweise sind die Erhöhungen halbrund ausgebildet.

Weiter ist es von Vorteil, wenn an der Aussenwandung des Halteelements über wenigstens einen Teil des Umfangs des Halteelements wenigstens eine Rippe angeordnet ist. Die Rippe dient als eine Auflagefläche für das Sicherungselement und stellt sicher, dass das Halteelement über das Sicherungselement ausreichend am Befestigungselement gehalten bzw. positioniert ist. Die Rippe ist vorteilhafterweise in Umfangsrichtung verlaufend am Halteelement angeordnet. Die Rippe umschliesst dabei das Haltelement vollständig oder einen Teil des Umfangs des Halteelements, vorzugsweise zwischen 90°-270°. Die Rippe kann aber auch in Längsrichtung verlaufend am Halteelement angeordnet sein. Hierbei können mehrere voneinander beabstandete Rippen am Halteelement angeordnet sein.

Darüber hinaus ist es vorteilhaft, wenn der Luftkanal mit dem Halteelement einstückig verbunden ist und das Befestigungselement eine Aufnahme für den Luftkanal aufweist. Der Begriff "einstückig" bedeutet, dass der Luftkanal fest in das Halteelement integriert ist, d.h der Luftkanal ist vom Halteelement nicht trennbar. Dies hat den Vorteil, dass das Halteelement und der Luftkanal in Form eines einzigen Spritzgussteils gefertigt werden können. Das Halteelement ist über den Luftkanal lose mit der Aufnahme des Befestigungselements verbunden, d.h das Halteelement kann über den Luftkanal in die Aufnahme gesteckt werden. Die Aufnahme weist hierzu eine geringfügig kleinere Abmessung als der Luftkanal auf. Die Aufnahme erstreckt sich vollständig oder teilweise über die Länge des Luftkanals.

Hierbei hat es sich weiter als vorteilhaft erwiesen, wenn der Luftkanal an einer Aussenfläche wenigstens einen ringförmigen Absatz aufweist, welcher eine Dichtstelle zwischen dem Luftkanal und dem Befestigungselement bildet. Der Absatz erstreckt sich über eine Länge von 2-10 mm des Luftkanals und ist aus einem elastischen Kunststoff. Der Absatz ist einstückig mit dem Luftkanal verbunden. Wird das Klemmelement mit Druckluft beaufschlagt, dehnt sich der Luftkanal in radialer Richtung in der Aufnahme aus. Der Absatz wird hierbei gegen das Befestigungselement gedrückt und dichtet den Luftkanal gegenüber der Aufnahme ab.

Schliesslich ist es von Vorteil, wenn in der Aufnahme zwischen dem Befestigungselement und dem Luftkanal ein zusätzliches Dichtungselement angeordnet ist. Das Dichtungselement dichtet den Luftkanal gegenüber dem Befestigungselement und dem Dofferbalken ab. Das Dichtungselement ist vorteilhafterweise als eine Hülse aus Gummi ausgebildet und erstreckt sich teilweise über die Länge des Luftkanals. Zur besseren Abdichtung weist das Dichtungselement an seiner Aussenfläche zwei beabstandete in Umfangsrichtung verlaufende Rippen auf.

### Kurze Beschreibung der Figuren

Weitere Merkmale der Erfindung ergeben sich aus der nachfolgenden Beschreibung einer in den Figuren dargestellten Ausführungsform, wobei zeigen:
- Fig.1: eine perspektivische Ansicht eines zum Stand der Technik gehörenden Greifers;
- Fig.2: einen Längsschnitt des Greifers nach Figur 1;
- Fig.3: eine perspektivische Ansicht eines erfindungsgemässen Greifers;
- Fig.4: einen Längsschnitt des Greifers nach Figur 3; und
- Fig.5: einen Querschnitt des Greifers nach Figur 3.

### Wege zur Ausführung der Erfindung

Fig. 3 zeigt eine perspektivische Ansicht eines erfindungsgemässen Greifers 1. Der Greifer 1 ist aus Kunststoff hergestellt und besitzt ein zylindrisches Halteelement 2 für eine Spule oder Spulenhülse 3 (Fig. 4). Das Halteelement 2 weist eine Innenwandung 4 auf, an welcher ein pneumatisch verstellbares Klemmelement 5 in Form einer Membran aus Gummi angeordnet ist. Mit der Membran 5 ist es möglich, den Endbereich der in das Innere des Halteelements 2 eingeführten Spule oder Spulenhülse 3 von aussen zu erfassen. Die Verstellung der Membran 5 erfolgt in Richtung des Doppelpfeiles 6 über eine pneumatische Einrichtung. Zur Befestigung des Greifers 1 an einem nicht dargestellten Dofferbalken, umfasst der Greifer 1 ein Befestigungselement 11. Am Befestigungselement 11 sind zwei elastische Haltelaschen 15 angeordnet, die mit ihrem ersten Ende 16 mit dem Befestigungselement 11 verbunden sind. Mit ihrem zweiten freien Ende 17 ist der Greifer 1 ausrastbar und lösbar am Dofferbalken anbringbar. Die Halte- bzw. Klemmwirkung der Haltelaschen 15 wird von einer unterhalb der Haltelaschen 15 im Befestigungselement 11 eingebetteten Stahlfeder 18 erhöht bzw. unterstützt.

Im Unterschied zum bekannten Greifer 1 aus Fig. 1 und Fig. 2 ist das Halteelement 2 über ein Sicherungselement 19 am Befestigungselement 11 gehalten. Das Sicherungselement 19 umschliesst dabei 180° der Aussenwandung 20 des Halteelements 2, bzw. liegt über 180° an der Aussenwandung 20 des Halteelements 2 an (Fig. 5). Das Sicherungselement 19 stellt somit neben dem Befestigungselement 11 ein Teil des Gehäuses des Greifers 1 dar. Über das Sicherungselement 19 ist das Halteelement 2 quer zu seiner Längsachse 10 am Befestigungselement 11 gesichert. An der Aussenwandung 20 des Halteelements 2 ist über den gesamten Umfang des Halteelements 2 eine Rippe 21 angeordnet. Die Rippe 21 dient als Auflagefläche für das Sicherungselement 19 und gewährleistet, dass das Halteelement 2 über das Sicherungselement 19 ausreichend am Befestigungselement 11 gehalten bzw. positioniert ist. Wie aus Fig. 5 hervorgeht, ist das Sicherungselement 19 mit dem Befestigungselement 11 lösbar über eine Schnappverbindung verbunden. Die Schnappverbindung ist dabei derart ausgebildet, dass das Befestigungselement 11 Erhöhungen 22 und das Sicherungselement 19 Laschen 23 mit Vertiefungen 24 aufweist, welche die Erhöhungen 22 umschliessen bzw. in welche die Erhöhungen 22 einrasten.

Die Membran 5 ist sowohl an einem unteren Ende 8 wie auch an einem oberen Ende 9 des Halteelements 2 über 180° des Umfangs der Membran 5 über das Befestigungselement 11 und über 180° des Umfangs der Membran 5 über das Sicherungselement 19 in axialer Richtung am Halteelement 2 fixiert. Im Unterschied zum Stand der Technik entfallen dadurch die beiden Verschlusskappen 7 bzw. Klemmen zur axialen Fixierung der Membran 5 am Halteelement 2. Zur besseren Abdichtung der Membran 5 gegenüber dem Halteelement 2 ist jeweils am unteren Ende 8 und am oberen Ende 9 des Halteelements 2 zwischen der Membran 5 und dem Befestigungselement 11 und dem Sicherungselement 19 ein Dichtungsring 25 angeordnet. Der Dichtungsring 25 liegt mit einer ersten Stirnfläche 26 am Befestigungselement 11 und am Sicherungselement 19 an und drückt mit einer zweiten Stirnfläche 27 die Membran 5 gegen das untere Ende 8 bzw. das obere Ende 9 des Halteelements 2. Das Halteelement 2 ist an seiner Innenwandung 4 mit halbrunden Erhöhungen 28 versehen, die sich über die Länge des Halteelements 2 erstrecken (Fig. 5).

Das Halteelement 2 ist zudem mit einem Luftkanal 12 versehen. Der Luftkanal 12 ist mit der Aussenwandung 20 des Halteelements 2 fest verbunden, d.h. das Halteelement 2 und der Luftkanal 12 sind einstückig ausgebildet. An seiner Aussenfläche 30 weist der Luftkanal 12 einen ringförmigen Absatz 31 auf. Der Absatz 31 erstreckt sich über eine Länge 32 von 8mm des Luftkanals 12 und ist aus einem elastischen Kunststoff. Der Absatz 31 ist einstückig mit dem Luftkanal 12 verbunden. Das Befestigungselement 11 weist eine Aufnahme 33 für den Luftkanal 12 auf. Die Aufnahme 33 ist zylindrisch ausgebildet und erstreckt sich über die Länge des Luftkanals 12. Das Halteelement 2 ist über den Absatz 31 des Luftkanals 12 lose mit dem Befestigungselement 11 verbunden. Wird die Membran 5 mit Druckluft beaufschlagt, dehnt sich der Luftkanal 12 in radialer Richtung in der Aufnahme 33 aus. Hierdurch wird der Absatz 31 gegen das Befestigungselement 11 gedrückt und dichtet den Luftkanal 12 gegenüber dem Befestigungselement 11 ab.

Zwischen dem Befestigungselement 11 und dem Luftkanal 12 ist ein zusätzliches Dichtungselement 13 angeordnet. Der Luftkanal 12 ist über das Dichtungselement 13 mit einer Druckluftleitung verbunden, die sich in Längsrichtung am Dofferbalken erstreckt. Das Dichtungselement 13 ist als eine Hülse aus Gummi ausgebildet. Mit einem ersten Ende 35 liegt das Dichtungselement 13 am ringförmigen Absatz 31 des Luftkanals 12 an. Mit einem zweiten Ende 36 dichtet das Dichtungselement 13 den Luftkanal 12 gegenüber der Druckluftleitung am Dofferbalken ab. Zur besseren Abdichtung weist das Dichtungselement 13 an seinem Umfang zwei beabstandete Rippen 37 auf. Am Befestigungselement 11 ist zudem ein weiteres Dichtungselement 14 angeordnet, das den Greifer 1 gegenüber einer Druckluftsignalleitung abdichtet, die sich ebenfalls in Längsrichtung am Dofferbalken erstreckt. Auch das Dichtungselement 14 weist zur besseren Abdichtung an seinem Umfang zwei beabstandete Rippen 37 auf.

Im Unterschied zum bekannten Greifer muss der erfindungsgemässe Greifer 1 zur Auswechselung einer Membran 5 nicht mehr als Gesamtes vom Dofferbalken entfernt werden. Vielmehr ist es möglich, den Greifer 1 am Dofferbalken zu belassen und das Halteelement 2 vom Befestigungselement 11 zu entfernen. Hierzu wird das Sicherungselement 19 vom Befestigungselement 11 gelöst. Das Halteelement 2 kann dann vom Befestigungselement 11 getrennt werden und die abgenutzte Membran 5 gegen eine neue Membran 5 ausgetauscht werden. Die Stillstandszeit der Spinnmaschine während der Auswechselung einer Membran 5 wird dadurch gering gehalten. Zudem wird eine unnötige Abnutzung der elastischen Haltelaschen 15 am Befestigungselement 11 verhindert, da lediglich das Halteelement 2 vom Greifer 1 entfernt werden muss. Eine ausreichende Klemmwirkung der elastischen Haltelaschen 15 am Dofferbalken ist damit gewährleistet.

### Bezugszeichenliste

- 1: Greifer
- 2: Halteelement
- 3: Spule, Spulenhülse
- 4: Innenwandung
- 5: Klemmelement
- 6: Doppelpfeil
- 7: Verschluskappen
- 8: Unterseite
- 9: Oberseite
- 10: Längsachse
- 11: Befestigungselement
- 12: Luftkanal
- 13: Dichtungselement
- 14: Dichtungselement
- 15: Haltelaschen
- 16: Ende
- 17: Ende
- 18: Stahlfeder
- 19: Sicherungselement
- 20: Aussenwandung
- 21: Rippe
- 22: Erhöhungen
- 23: Laschen
- 24: Vertiefungen
- 25: Dichtungsring
- 26: Stirnfläche
- 27: Stirnfläche
- 28: Erhöhungen
- 30: Aussenfläche
- 31: Absatz
- 32: Länge
- 33: Aufnahme
- 35: Ende
- 36: Ende
- 37: Rippen

## Patentansprüche

1. Greifer (1) zum Greifen einer Spule oder Spulenhülse (3), mit einem Befestigungselement (11) und einem zylindrischen Halteelement (2) mit einer Längsachse (10), wobei das Halteelement (2) eine Innenwandung (4) und eine Aussenwandung (20) aufweist, und an der Innenwandung (4) ein pneumatisch betätigbares Klemmelement (5) angeordnet ist, welches über einen Luftkanal (12) mit Druckluft beaufschlagbar ist, und das Halteelement (2) über ein Sicherungselement (19) am Befestigungselement (11) gehalten ist,
**dadurch gekennzeichnet, dass**
das Sicherungselement (19) die Aussenwandung (20) des Halteelements (2) teilweise umschliesst,
wobei das Sicherungselement über eine Schnappverbindung mit dem Befestigungselement verbunden ist,
und das Klemmelement über einen ersten Teilbereich seines Umfangs über das Befestigungselement und über einen zweiten Teilbereich seines Umfangs über das Sicherungselement wenigstens an einem seiner Enden in Richtung der Längsachse am Halteelement fixiert ist.

2. Greifer nach Anspruch 1, **dadurch gekennzeichnet, dass** das Klemmelement (5) über 180° des Umfangs des Klemmelements (5) über das Befestigungselement (11) und über 180° des Umfangs des Klemmelements (5) über das Sicherungselement (19) wenigstens an einem seiner Enden in Richtung der Längsachse (10) am Halteelement (2) fixiert ist.

3. Greifer nach einem der Ansprüche 1 bis 2, **dadurch gekennzeichnet, dass** wenigstens an einem Ende (8,9) des Halteelements (2) zwischen dem Klemmelement (5) und dem Befestigungselement (11) ein Dichtungsring (25) angeordnet ist.

4. Greifer nach einem der Ansprüche 1 bis 3, **dadurch gekennzeichnet, dass** an der Innenwandung (4) des Halteelements (2) abgerundete Erhöhungen (28) angeordnet sind, welche sich über eine Länge (29) des Halteelements (2) erstrecken.

5. Greifer nach einem der Ansprüche 1 bis 4, **dadurch gekennzeichnet, dass** an der Aussenwandung (20) des Halteelements (2) über wenigstens einen Teil des Umfangs des Halteelements (2) wenigstens eine Rippe (21) angeordnet ist.

6. Greifer nach einem der Ansprüche 1 bis 5, **dadurch gekennzeichnet, dass** der Luftkanal (12) mit dem Halteelement (2) einstückig verbunden ist und das Befestigungselement (11) eine Aufnahme (33) für den Luftkanal (12) aufweist.

7. Greifer nach Anspruch 6, **dadurch gekennzeichnet, dass** der Luftkanal (12) an einer Aussenfläche (30) wenigstens einen ringförmigen Absatz (31) aufweist, welcher eine Dichtstelle zwischen dem Luftkanal (12) und dem Befestigungselement (11) bildet.

8. Greifer nach Anspruch 6 oder 7, **dadurch gekennzeichnet, dass** in der Aufnahme (33) zwischen dem Befestigungselement (11) und dem Luftkanal (12) ein zusätzliches Dichtungselement (13) angeordnet ist.

9. Doffervorrichtung umfassend einen Dofferbalken mit zumindest einem Greifer (1) nach einem der Ansprüche 1 bis 8.

10. Spinnmaschine mit einer Doffervorrichtung nach Anspruch 9.

## Claims

1. Gripper (1) for gripping a bobbin or bobbin tube (3), comprising a fastening element (11) and a cylindrical holding element (2) having a longitudinal axis (10), the holding element (2) having an inner wall (4) and an outer wall (20), and a pneumatically operable clamping element (5) being arranged on the inner wall (4), to which clamping element compressed air can be supplied via an air duct (12), and the holding element (2) being held on the fastening element (11) via a securing element (19), **characterized in that** the securing element (19) partially encloses the outer wall (20) of the holding element (2), the securing element being connected to the fastening element via a snap-fit connection, and the clamping element, at least at one of its ends in the direction of the longitudinal axis, being fixed to the holding element over a first portion of the circumference of said clamping element via the fastening element and over a second portion of the circumference of said clamping element via the securing element.

2. Gripper according to claim 1, **characterized in that** the clamping element (5), at least at its ends in the direction of the longitudinal axis (10), is fixed to the holding element (2) over 180° of the circumference of the clamping element (5) via the fastening element (11) and over 180° of the circumference of the clamping element (5) via the securing element (19).

3. Gripper according to either claim 1 or claim 2, **characterized in that** a sealing ring (25) is arranged between the clamping element (5) and the fastening element (11) at least at one end (8, 9) of the holding element (2).

4. Gripper according to any of claims 1 to 3, **characterized in that** rounded elevations (28) are arranged on the inner wall (4) of the holding element (2) and extend over a length (29) of the holding element (2).

5. Gripper according to any of claims 1 to 4, **characterized in that** at least one rib (21) is arranged on the outer wall (20) of the holding element (2) over at least part of the circumference of the holding element (2).

6. Gripper according to any of claims 1 to 5, **characterized in that** the air duct (12) is integrally connected to the holding element (2) and the fastening element (11) has a receptacle (33) for the air duct (12).

7. Gripper according to claim 6, **characterized in that** the air duct (12) has, on an outer surface (30), at least one annular shoulder (31) which forms a sealing point between the air duct (12) and the fastening element (11).

8. Gripper according to either claim 6 or claim 7, **characterized in that** an additional sealing element (13) is arranged in the receptacle (33) between the fastening element (11) and the air duct (12).

9. Doffer device comprising a doffer beam that has at least one gripper (1) according to any of claims 1 to 8.

10. Spinning machine comprising a doffer device according to claim 9.

## Revendications

1. Griffe (1) permettant de saisir une bobine ou un fuseau de bobine (3), comportant un élément de fixation (11) et un élément de retenue cylindrique (2) qui comporte un axe longitudinal (10), l'élément de retenue (2) présentant une paroi intérieure (4) et une paroi extérieure (20), et un élément de blocage à commande pneumatique (5) étant disposé sur la paroi intérieure (4), lequel peut être soumis à l'action d'air comprimé par l'intermédiaire d'un conduit d'air (12), et l'élément de retenue (2) étant retenu sur l'élément de fixation (11) par un élément de sûreté (19), **caractérisée en ce que**
l'élément de sûreté (19) entoure partiellement la paroi extérieure (20) de l'élément de retenue (2),
l'élément de sûreté est relié à l'élément de fixation par l'intermédiaire d'une liaison à encliquetage,
et l'élément de blocage est fixé, sur une première zone partielle de sa circonférence par l'intermédiaire de l'élément de fixation et sur une seconde zone partielle de sa circonférence par l'intermédiaire de l'élément de sûreté, à l'élément de retenue au moins au niveau de l'une de ses extrémités en direction de l'axe longitudinal.

2. Griffe selon la revendication 1, **caractérisée en ce que** l'élément de blocage (5) est fixé, sur 180° de la circonférence de l'élément de blocage (5) par l'intermédiaire de l'élément de fixation (11) et sur 180° de la circonférence de l'élément de blocage (5) par l'intermédiaire de l'élément de sûreté (19), à l'élément de retenue (2) au moins au niveau de l'une de ses extrémités en direction de l'axe longitudinal (10).

3. Griffe selon l'une des revendications 1 et 2, **caractérisée en ce qu'**un anneau d'étanchéité (25) est disposé au moins au niveau d'une extrémité (8, 9) de l'élément de retenue (2) entre l'élément de blocage (5) et l'élément de fixation (11).

4. Griffe selon l'une des revendications 1 à 3, **caractérisée en ce que** des élévations arrondies (28) sont disposées sur la paroi intérieure (4) de l'élément de retenue (2) et s'étendent sur la longueur (29) de l'élément de retenue (2).

5. Griffe selon l'une des revendications 1 à 4, **caractérisée en ce qu'**au moins une nervure (21) est disposée sur la paroi extérieure (20) de l'élément de retenue (2), sur au moins une partie de la circonférence de l'élément de retenue (2).

6. Griffe selon l'une des revendications 1 à 5, **caractérisée en ce que** le conduit d'air (12) est relié d'un seul tenant à l'élément de retenue (2) et que l'élément de fixation (11) présente un logement (33) destiné au conduit d'air (12).

7. Griffe selon la revendication 6, **caractérisée en ce que** le conduit d'air (12) présente au moins un épaulement annulaire (31) sur une surface extérieure (30), lequel épaulement annulaire forme un point d'étanchéité entre le conduit d'air (12) et l'élément de fixation (11).

8. Griffe selon la revendication 6 ou 7, **caractérisée en ce qu'**un élément d'étanchéité supplémentaire (13) est disposé dans le logement (33) entre l'élément de fixation (11) et le conduit d'air (12).

9. Dispositif de leveuse comprenant une barre de leveuse comportant au moins une griffe (1) selon l'une des revendications 1 à 8.

10. Machine à filer comportant un dispositif de leveuse selon la revendication 9.
